# EUROPÄISCHE PATENTSCHRIFT

(11) **EP 3 423 289 B1**
(45) Veröffentlichungstag und Bekanntmachung des Hinweises auf die Patenterteilung: **29.01.2020**
(21) Anmeldenummer: 17707169.3
(22) Anmeldetag: 21.02.2017
(51) Int. Cl.: B43K 23/06, B43K 29/05, B43K 27/00

(54) **HANDGEHALTENES GERÄT**
WRITING INSTRUMENT HAVING TWO WRITING TIPS
INSTRUMENT D'ÉCRITURE À DEUX POINTES D'ÉCRITURE

(30) Priorität: 01.03.2016 DE 102016002439
(43) Veröffentlichungstag der Anmeldung: 09.01.2019
(73) Patentinhaber: Schneider Schreibgeräte GmbH, 78144 Schramberg (DE)
(72) Erfinder: WINTERMANTEL, Patrick, 78144 Schramberg-Tennenbronn (DE); KOPP, Klaus, 78052 Villingen-Schwenningen / Rietheim (DE)
(74) Vertreter: Mertzlufft-Paufler, Cornelius
(86) Internationale Anmeldenummer: PCT/EP2017/000243
(87) Internationale Veröffentlichungsnummer: WO 2017/148574

(56) Entgegenhaltungen:
- DE-C- 433 810
- US-A- 2 457 217
- US-A- 4 228 028
- US-B1- 7 494 294

## Beschreibung

Die Erfindung betrifft ein handgehaltenes Gerät mit einem Schaft, der zumindest zwei Schaftteile hat, die über eine Steckkupplung lösbar miteinander verbindbar sind, welche jeweils an einem Stirnende der Schaftteile eine Kupplungseinheit aufweist, wobei das handgehaltene Gerät als Schreib- oder Malgeräte-Einheit ausgebildet ist und die miteinander lösbar verbindbaren Schaftteile an ihren der Kupplungseinheit abgewandten Stirnenden jeweils eine Schreiboder Malspitze tragen.

Handgehaltene Geräte, die einen Schaft haben, der zumindest zwei Schaftteile aufweist, die über eine Steckkupplung lösbar miteinander verbindbar sind, sind bereits in verschiedenen Ausführungen bekannt. Die bei den vorbekannten Geräten gebräuchlichen Steckkupplungen sind jedoch nicht immer und insbesondere nicht bei kleineren Geräten, wie beispielsweise Schreibgeräten, verwendbar.

Man kennt bereits Schreibgeräte, die an ihren gegenüberliegenden freien Stirnenden unterschiedlich anwendbare Schreibspitzen haben. Bei einem Tintenlöscher kann beispielsweise die eine, stirnseitig vorgesehene Schreibspitze als Löschspitze ausgebildet sein, mit der Tinte partiell wieder auslöschbar ist, während demgegenüber die andere Schreibspitze einen für die Löschspitze unlösbaren Tintenfilzer hat, mit dem die ursprünglich gelöschten Textteile nun wieder überschrieben werden können.

Aus der US 7,494,294 B1 ist bereits ein handgehaltenes Gerät der eingangs erwähnten Art vorbekannt, das als Schreib- oder Malgerät ausgebildet ist. Das vorbekannte handgehaltene Gerät weist zwei Schaftteile auf, die aneinander zugewandten Stirnenden über eine Steckkupplung lösbar miteinander verbindbar sind. An ihren aneinander abgewandten Stirnenden weisen diese Schaftteile jeweils eine Schreib- oder Malspitze auf.

Es besteht die Aufgabe, ein handgehaltenes Gerät der eingangs erwähnten Art zu schaffen, bei dem die, beispielsweise unterschiedlichen Funktionen zugeordneten Schaftteile mittels einer Steckkupplung leicht und belastbar miteinander verbunden werden können, wobei die Steckkupplung auch bei kleineren Geräten leicht und platzsparend sein soll.

Die erfindungsgemäße Lösung dieser Aufgabe besteht bei dem handgehaltenen Gerät der eingangs erwähnten Art insbesondere darin, dass die Kupplungseinheit der Schaftteile jeweils ein Gleitstück aufweist, das in einem stirnseitig offenen Führungsloch des zugeordneten Schaftteiles unverrückbar gehalten ist und mit einem Gleitstück-Abschnitt über das Führungsloch vorsteht, dass das freie Ende des Gleitstück-Abschnitts als Rastgabel ausgebildet ist, die zwischen zwei Gabelarmen eine Rastöffnung hat, dass der Gleitstück-Abschnitt auf seiner Innenseite in Schieberichtung hinter der Rastgabel einen Rastvorsprung trägt, dass die Kupplungseinheit eine Führungshülse hat, die das Gleitstück umhüllt und die gegen die Rückstellkraft eines feder- oder gummielastischen Rückstellelements im Führungsloch verschieblich geführt ist, und dass beim Gegeneinanderpressen der die Kupplungsstücke aufweisenden Stirnenden zweier Schaftteile die Rastgabel des einen Kupplungsteiles an dem Rastvorsprung des anderen Kupplungsteiles unter Zurückschieben zumindest einer der Führungshülsen verrastbar ist.

Das erfindungsgemäße handgehaltene Gerät, das als Schreib- oder Malgeräte-Einheit ausgebildet ist, weist einen Schaft auf, der zumindest zwei Schaftteile hat. Um diese Schaftteile zu dem Schaft des handgehaltenen Gerätes vervollständigen zu können, sind diese Schaftteile über eine Steckkupplung lösbar miteinander verbindbar, die jeweils an einem Stirnende der Schaftteile eine Kupplungseinheit aufweist. An ihren dem Kupplungsstück abgewandten Stirnenden tragen diese miteinander lösbar verbindbaren Schaftteile jeweils eine Schreib- oder Malspitze. Die vorzugsweise baugleichen Kupplungseinheiten der Schaftteile weisen jeweils ein Gleitstück auf, das in einem stirnseitig offenen Führungsloch des zugeordneten Schaftteiles unverrückbar gehalten ist. Die Gleitstücke der Kupplungseinheiten stehen mit einem Gleitstück-Abschnitt über das Führungsloch vor. Dabei ist das freie Ende des vorstehenden Gleitstück-Abschnitts als Rastgabel ausgebildet, die zwischen zwei Gabelarmen eine Rastöffnung hat. Auf seiner Innenseite, in Schieberichtung hinter der Rastgabel, trägt jedes Gleitstück einen Rastvorsprung. Die Kupplungseinheiten weisen jeweils eine Führungshülse auf, die das Gleitstück umhüllt und die gegen die Rückstellkraft eines feder- oder gummielastischen Rückstellelements im Führungsloch verschieblich geführt ist. Beim Gegeneinanderpressen der die Kupplungseinheiten aufweisenden Stirnenden zweier Schaftteile kann die Rastgabel der einen Kupplungseinheit an dem Rastvorsprung der anderen Kupplungseinheit unter Zurückschieben zumindest einer der Führungshülsen verrasten. Da jede Kupplungseinheit mit dem jeweils anderen Kupplungsteil verrastet wird, sind die Schaftteile an ihren Kupplungseinheiten fest aneinander gehalten. Der feste Halt der Schaftteile und ihrer Kupplungseinheiten wird noch dadurch begünstigt, dass die jeweils aneinander gehaltenen Kupplungseinheiten von den Führungshülsen umgriffen werden, von denen zumindest eine Führungshülse nur soweit zurückgeschoben ist, dass die Kupplungseinheiten miteinander verrasten können.

Dabei kann die eine Schreibspitze des erfindungsgemäßen Schreib- oder Malgerätes beispielsweise als Tintenlöscher ausgebildet sein, während die andere Schreibspitze mit einer gegenüber dem Tintenlöscher unlösbaren Schreibtinte nutzbar ist. Eine andere Ausführungsform der Erfindung sieht vor, dass die Schreibspitzen der Schaftteile unterschiedliche Farben oder Farbkombinationen aufweisen. Möglich ist aber auch, die Schreibspitze des einen Schaftteiles als Fasermaler auszugestalten, während die Farbspitzen anderer Schaftteile als Malspitzen vorgesehen sind, und zusätzlich oder stattdessen kann die Schreibspitze zumindest eines Schaftteiles eine im Vergleich zu den Schreibspitzen anderer Schaftteile kleinere oder größere Schreibstärke aufweisen.

Es ist ein besonderer Vorteil des erfindungsgemäßen handgehaltenen Gerätes, dass wenigstens eines der Schaftteile zumindest bereichsweise einen unrunden Außenquerschnitt aufweisen kann.

Dabei ist es vorteilhaft, wenn das Führungsloch einen runden Lochquerschnitt aufweist.

Eine bevorzugte Weiterbildung gemäß der Erfindung, die sich durch einen besonders festen Halt der aneinander verrasteten Kupplungseinheiten auszeichnet, sieht vor, dass der Gleitstück-Abschnitt zumindest in seinem die Rastgabel und den Rastvorsprung aufweisenden Teilbereich mit einer komplementär gerundeten Außenkontur an der Innenumfangswandung der Führungshülse anliegt. Dabei füllen die beiden Gleitstück-Abschnitte der miteinander verrasteten Kupplungseinheiten der Steckkupplung den lichten Hülsenquerschnitt der aneinander anliegenden Führungshülsen der Schaftteile nahezu vollständig aus.

Um das durch Gegeneinanderpressen der die Kupplungseinheiten aufweisenden Stirnenden zweier Schaftteile bewerkstelligte Verrasten der Schaftteile zu erleichtern, ist es vorteilhaft, wenn das Gleitstück eine den Rastvorsprung tragende Gleitfläche hat, die etwa in der Längsmittelebene der Führungshülse angeordnet ist und wenn beim Verbinden der Kupplungseinheiten die Gleitflächen ihrer Gleitstücke aneinander entlang gleiten. Diese, an den Gleitstücken vorgesehenen Gleitflächen, die beim Verbinden der Kupplungseinheiten aneinander entlang gleiten, erleichtern das Ineinanderschieben der Kupplungseinheiten wesentlich.

Das Aufeinanderschieben der von den Führungshülsen umgriffenen Gleitstück-Abschnitte wird begünstigt, wenn die Rastgabeln an ihrem innenliegenden, an die Gleitfläche angrenzenden Stirnrandbereich einer Auflaufschräge oder Auflaufrundung aufweisen.

Die Handhabung der Steckkupplung wird noch wesentlich erleichtert, wenn in Schieberichtung hinter dem Rastvorsprung ein Führungssteg vorgesehen ist, und wenn die Rastgabeln in Haltestellung der Steckkupplung mit ihren Gabelarmen beidseits an dem Rastvorsprung der jeweils anderen Kupplungseinheit angreifen.

Ein leichtgängiges Verschieben der Führungshülse im Führungsloch des Schaftteiles wird begünstigt und ein Verkannten der Führungshülse beim Zurückschieben wird vermieden, wenn die Führungshülse und das Gleitstück einer jeden Kupplungseinheit relativ zueinander aneinander verschieblich geführt sind.

Damit die Führungshülse einer jeden Kupplungseinheit stets derart nach vorne geschoben wird, dass die Führungshülse den vorstehenden Gleitstück-Abschnitt umhüllen kann, ist es vorteilhaft, wenn als Rückstellelement einer jeden Kupplungseinheit eine Druckfeder vorgesehen ist, die sich zwischen der am Gleitstück verschieblich geführten Führungshülse einerseits und einem, im Schaftinneren des zugeordneten Schaftteiles unverrückbar befestigbaren Rückstellelemente-Ankers andererseits eingespannt ist.

Eine bevorzugte Weiterbildung gemäß der Erfindung sieht vor, dass die Schreibspitzen der lösbar miteinander verbindbaren Schaftteile sich durch die Schreibfarbe, die Schreibspitze, deren Form oder deren die Schreibstärke bestimmende Größe, die Schreibgeräte-Art oder eine beliebige Kombination von zumindest zwei dieser Merkmale voneinander unterscheiden.

Wie bereits oben ausgeführt wurde, ist es jedoch auch möglich, dass von den miteinander lösbar verbindbaren Schaftteilen das eine Schaftteil eine als Tintenlöscher ausgebildete Schreibspitze trägt, während demgegenüber die Schreibspitze des anderen Schaftteiles eine gegenüber dem Tintenlöscher beständige Schreibfarbe aufweist.

Weiterbildungen gemäß der Erfindung ergeben sich aus der Zeichnung in Verbindung mit der Beschreibung sowie der Ansprüche. Nachstehend wird die Erfindung anhand eines bevorzugten Ausführungsbeispieles noch näher beschrieben.

Es zeigt:
- Fig. 1: ein als hier als Schreibgerät ausgebildetes Schaftteil eines handgehaltenen Gerätes, welcher Schaftteil an einem seiner Stirnenden eine Kupplungseinheit einer Steckkupplung hat, mit welcher Kupplungseinheit das Schaftteil an der Kupplungseinheit eines weiteren Schaftteiles lösbar verbunden und zum Schaft des handgehaltenen Gerätes, hier einer SchreibgeräteEinheit, vervollständigt werden kann,
- Fig. 2: die einen Rückstellelemente-Anker, ein federelastisches Rückstellelement, ein Gleitstück sowie eine Führungshülse aufweisende Kupplungseinheit des in Figur 1 gezeigten Schreibgerätes, wobei zusätzlich auch das Gleitstück der Kupplungseinheit einer daran ankuppelbaren Kupplungseinheit dargestellt ist,
- Fig. 3: die Kupplungseinheit aus Figur 2 in einer teilweise längsgeschnitten dargestellten Ausführung,
- Fig. 4: das Schreibgerät aus Figur 1 in einem Längsschnitt,
- Fig. 5: das Schreibgerät aus den Figuren 1 und 4 in einem Querschnitt durch Schnittebene B-B in Figur 4,
- Fig. 6: das Schreibgerät aus den Figuren 1, 4 und 5 in einem Detail-Längsschnitt in dem die Kupplungseinheit zeigenden und in der Figur gestrichelt umrahmten Teilbereich,
- Fig. 7: die Kupplungseinheit des in Figur 1 gezeigten Schreibgerätes unmittelbar vor dem Verbinden mit der Kupplungseinheit eines anderen Schreibgerätes,
- Fig. 8: die Kupplungseinheit gemäß Figur 7 beim Verbinden mit der Kupplungseinheit eines anderen Schreibgerätes, und
- Fig. 9: die in den Figuren 7 und 8 gezeigte Kupplungseinheit, die hier mit der Kupplungseinheit eines anderen Schreibgerätes lösbar verbunden ist.

In Figur 1 ist ein Schaftteil 1 eines handgehaltenen Gerätes dargestellt. Dieser Schaftteil 1 ist mit einem weiteren Schaftteil lösbar verbindbar und zu dem Schaft des handgehaltenen Gerätes zu vervollständigen. Die Schaftteile 1 des handgehaltenen Gerätes sind über eine Steckkupplung 2 lösbar miteinander verbindbar. Die Steckkupplung 2 weist dazu zwei lösbar miteinander verbindbare und vorzugsweise baugleiche Kupplungseinheiten 3 auf, die jeweils an einem der Stirnenden der Schaftteile 1 vorgesehen sind.

Jede Kupplungseinheit 3 weist jeweils ein Gleitstück 4 auf, das in einem stirnseitig offenen Führungsloch 5 des zugeordneten Schaftteiles 1 unverrückbar gehalten ist. In Figur 4 ist erkennbar, dass das Gleitstück 4 über das Führungsloch 5 des zugeordneten Schaftteiles 1 mit einem Gleitstück-Abschnitt 6 vorsteht. Dabei ist das freie Ende des Gleitstück-Abschnitts 6 als Rastgabel ausgebildet, die zwischen zwei Gabelarmen 7, 8 eine Rastöffnung 9 hat. Auf der Innenseite des Gleitstück-Abschnitts 6 ist in Schieberichtung hinter der Rastgabel ein Rastvorsprung 10 vorgesehen. Die an den Schaftteilen 1 vorgesehenen Kupplungseinheiten 3 weisen jeweils auch eine Führungshülse 11 auf, die den vorstehenden Gleitstück-Abschnitt 6 umhüllt und die gegen die Rückstellkraft eines gummi- - oder wie hier - eines federelastischen Rückstellelements 12 im Führungsloch 5 verschieblich geführt ist.

Beim Gegeneinanderpressen der die Kupplungseinheiten 3 aufweisenden Stirnenden zweier Schaftteile 1 ist die Rastgabel der einen ersten Kupplungseinheit 3 an dem Rastvorsprung 10 der anderen zweiten Kupplungseinheit 3 unter Zurückschieben zumindest einer Führungshülse 11 verrastbar, wobei gleichzeitig die Rastgabel der zweiten Kupplungseinheit 3 mit der Rastgabel der ersten Kupplungseinheit verrastet. Die derart miteinander verrasteten Rastgabeln und Rastvorsprünge 10 der Steckkupplung 2 werden dabei durch die Führungshülsen 11 schützend umgriffen, welche die Bestandteile der Steckkupplung 2 umfangsseitig vorzugsweise vollständig umschließen. Da die Rastelemente zweier Schaftteile 1 beim Gegeneinanderpressen ihrer Kupplungseinheiten 3 unter Zurückschieben zumindest einer Führungshülse 11 verrastbar sind und da die Führungshülsen 11 diese Rastelemente 6 beziehungsweise 10 ansonsten schützend umgreifen, wird die Gefahr von unbeabsichtigten Verletzungen durch vorstehende konturierte oder gar spitze Bestandteile der Kupplungseinheiten 3 für den Anwender des handgehaltenen Gerätes vermieden oder zumindest wesentlich reduziert.

Die in den Schaftteilen 2 vorgesehenen Führungslöcher 5 weisen einen runden Lochquerschnitt auf. Unabhängig davon können die Schaftteile 1 selbst zumindest bereichsweise einen runden oder auch einen unrunden Außenquerschnitt haben. Aus der Querschnittsdarstellung gemäß Figur 5 wird deutlich, dass die Schaftteile 1 hier beispielsweise einen im Wesentlichen dreieckigen Außenquerschnitt aufweisen. Im Querschnitt gemäß Figur 5 ist auch erkennbar, dass der über das Schaftteil 1 vorstehende Gleitstück-Abschnitt 6 zumindest in seinem die Rastgabel und den Rastvorsprung 10 aufweisenden Teilbereich mit einer komplementär gerundeten Außenkontur an der Innenumfangswandung der Führungshülse 11 anliegt. Dabei ergänzen sich die flachseitig aneinander anliegenden Gleitstück-Abschnitte 6 der miteinander verbundenen Schaftteile 1 zu einer im Wesentlichen zylindrischen Außenkontur.

Jedes Gleitstück 4 hat eine den Rastvorsprung 10 tragende Gleitfläche 13, die etwa in der Längsmittelebene der Führungshülse 11 angeordnet ist. So können beim Verbinden der Kupplungseinheiten 3 die Gleitflächen 13 ihrer Gleitstücke 4 aneinander entlang gleiten.

Die Rastgabeln der Gleitstücke 4 weisen an dem innenliegenden, an die Gleitfläche 13 angrenzenden Stirnrandbereich der freien Armenden ihrer Gabelarme 7, 8 jeweils eine Auflaufschräge oder eine Auflaufrundung 14 auf. Durch diese Auflaufrundung können die Gabelarme 7, 8 der miteinander zu verbindenden Kupplungseinheiten 3 gut aneinander entlang gleiten.

In Schieberichtung hinter dem Rastvorsprung 10 eines jeden Gleitstückes 4 ist ein Führungssteg 15 vorgesehen. Der Rastvorsprung 10 sowie der dahinterliegende Führungssteg 15 weisen in der Draufsicht eine pfeilförmige Außenkontur auf. Die Rastgabeln greifen in Haltestellung der Steckkupplung 2 mit ihren Gabelarmen 7, 8 beidseits an dem Rastvorsprung 10 der jeweils anderen Kupplungseinheit 3 an.

Die Führungshülse 11 und das Gleitstück 4 einer jeden Kupplungseinheit 3 sind relativ zueinander aneinander verschieblich geführt. Das auf jede Führungshülse 11 einwirkende Rückstellelement 12 einer jeden Kupplungseinheit 3 ist hier als Druckfeder ausgebildet, die zwischen der am Gleitstück 4 verschieblich geführten Führungshülse 11 einerseits und einem, im Schaftinneren des zugeordneten Schaftteiles 1 unverrückbar befestigbaren Rückstellelemente-Anker 16 andererseits eingespannt ist.

Aus einer zusammenschauenden Betrachtung der Figuren 1 bis 9 wird deutlich, dass das handgehaltene Gerät hier beispielsweise als Schreibgeräte-Einheit ausgebildet ist und dass die miteinander lösbar verbindbaren und jeweils als Schreibgerät ausgebildeten Schaftteile 1 an ihren der Kupplungseinheit 3 abgewandten Stirnenden jeweils eine Schreibspitze 17 tragen. Diese Schreibspitzen 17 können durch eine Schreibgerätekappe 18 geschützt werden, die sich während der Benutzung des Schreibgerätes auch auf die Führungshülse 11 der zugeordneten Kupplungseinheit 3 aufstecken und verwahren lässt. Damit die Schreibgerätekappe 18 auf die Führungshülse 11 aufgesteckt werden kann, ohne dass dabei die Führungshülse 11 in das Schaftinnere des Schaftteiles 1 zurückweicht, ist die Rückstellkraft des Rückstellelementes 12 so bemessen, dass die Führungshülse 11 beim bloßen Aufstecken der Schreibgerätekappe 18 in ihrer über das Führungsloch 5 vorstehenden Position verharrt.

Die Schreibspitzen der lösbar miteinander verbindbaren Schaftteile 1 können sich beispielsweise durch die Schreibfarbe, die Schreibspitze, deren Form oder deren die Schreibstärke bestimmende Größe, die Schreibgeräte-Art oder eine beliebige Kombination dieser Merkmale voneinander unterscheiden. Ein anderes Ausführungsbeispiel gemäß der Erfindung sieht vor, dass von den miteinander lösbar verbindbaren Schaftteilen 1 das eine Schaftteil 1 eine als Tintenlöscher ausgebildete Schreibspitze trägt, während demgegenüber die Schreibspitze des anderen Schaftteiles eine gegenüber dem Tintenlöscher unlösbare Schreibfarbe hat. Möglich ist aber auch, die Schreibspitze des einen Schaftteiles 1 als Fasermaler auszugestalten, während die Schreibspitzen anderer Schaftteile als Malspitzen vorgesehen sind, und zusätzlich oder stattdessen kann die Schreibspitze zumindest eines Schaftteiles 1 eine im Vergleich zu den Schreibspitzen anderer Schaftteile 1 kleinere oder größere Schreibstärke aufweisen.

### Bezugszeichenliste

- 1: Schaftteil
- 2: Steckkupplung
- 3: Kupplungseinheit
- 4: Gleitstück
- 5: Führungsloch
- 6: Gleitstück-Abschnitt
- 7: Gabelarm
- 8: Gabelarm
- 9: Rastöffnung
- 10: Rastvorsprung
- 11: Führungshülse
- 12: Rückstellelement
- 13: Gleitfläche
- 14: Auflaufrundung
- 15: Führungssteg
- 16: Rückstellelemente-Anker
- 17: Schreibspitze
- 18: Schreibgerätekappe

## Patentansprüche

1. Handgehaltenes Gerät mit einem Schaft, der zumindest zwei Schaftteile (1) hat, die über eine Steckkupplung (2) lösbar miteinander verbindbar sind, welche jeweils an einem Stirnende der Schaftteile (1) eine Kupplungseinheit (3) aufweist, wobei das handgehaltene Gerät als Schreib- oder Malgeräte-Einheit ausgebildet ist und die miteinander lösbar verbindbaren Schaftteile (1) an ihren der Kupplungseinheit (3) abgewandten Stirnenden jeweils eine Schreib- oder Malspitze (17) tragen, **dadurch gekennzeichnet, dass** die Kupplungseinheit (3) der Schaftteile (1) jeweils ein Gleitstück (4) aufweist, das in einem stirnseitig offenen Führungsloch (5) des zugeordneten Schaftteiles (1) unverrückbar gehalten ist und mit einem Gleitstück-Abschnitt (6) über das Führungsloch (5) vorsteht, dass das freie Ende des Gleitstück-Abschnitts (6) als Rastgabel ausgebildet ist, die zwischen zwei Gabelarmen (7, 8) eine Rastöffnung (9) hat, dass der Gleitstück-Abschnitt (6) auf seiner Innenseite in Schieberichtung hinter der Rastgabel einen Rastvorsprung (10) trägt, dass die Kupplungseinheit (3) eine Führungshülse (11) hat, die das Gleitstück (4) umhüllt und die gegen die Rückstellkraft eines feder- oder gummielastischen Rückstellelements (12) im Führungsloch (5) verschieblich geführt ist, und dass beim Gegeneinanderpressen der die Kupplungseinheiten (3) aufweisenden Stirnenden zweier Schaftteile (1) die Rastgabel der einen Kupplungseinheit (3) an dem Rastvorsprung (10) der anderen Kupplungseinheit (3) unter Zurückschieben zumindest einer der Führungshülsen (11) verrastbar ist.

2. Handgehaltenes Gerät nach Anspruch 1, **dadurch gekennzeichnet, dass** wenigstens eines der Schaftteile (1) zumindest bereichsweise einen unrunden Außenquerschnitt aufweist.

3. Handgehaltenes Gerät nach Anspruch 1 oder 2, **dadurch gekennzeichnet, dass** das Führungsloch (5) einen runden Lochquerschnitt aufweist.

4. Handgehaltenes Gerät nach einem der Ansprüche 1 bis 3, **dadurch gekennzeichnet, dass** der Gleitstück-Abschnitt (6) zumindest in seinem die Rastgabel und den Rastvorsprung (10) aufweisenden Teilbereich mit einer komplementär gerundeten Außenkontur an der Innenumfangswandung der Führungshülse (11) anliegt.

5. Handgehaltenes Gerät nach einem der Ansprüche 1 bis 4, **dadurch gekennzeichnet, dass** das Gleitstück (4) eine den Rastvorsprung (10) tragende Gleitfläche (13) hat, die etwa in der Längsmittelebene der Führungshülse (11) angeordnet ist, und dass beim Verbinden der Kupplungseinheiten (3) die Gleitflächen (13) ihrer Gleitstücke (4) aneinander entlang gleiten.

6. Handgehaltenes Gerät nach einem der Ansprüche 1 bis 5, **dadurch gekennzeichnet, dass** die Rastgabeln an ihrem innenliegenden, an die Gleitfläche (13) angrenzenden Stirnrandbereich eine Auflaufschräge oder Auflaufrundung (14) aufweisen.

7. Handgehaltenes Gerät nach einem der Ansprüche 1 bis 6, **dadurch gekennzeichnet, dass** in Schieberichtung hinter dem Rastvorsprung (10) ein Führungssteg (15) vorgesehen ist, und dass die Rastgabeln in Haltestellung der Steckkupplung (2) mit ihren Gabelarmen (7, 8) beidseits an dem Rastvorsprung (10) der jeweils anderen Kupplungseinheit angreifen.

8. Handgehaltenes Gerät nach einem der Ansprüche 1 bis 7, **dadurch gekennzeichnet, dass** die Führungshülse (11) und das Gleitstück (4) einer jeden Kupplungseinheit (3) relativ zueinander aneinander verschieblich geführt sind.

9. Handgehaltenes Gerät nach einem der Ansprüche 1 bis 8, **dadurch gekennzeichnet, dass** als Rückstellelement (12) einer jeden Kupplungseinheit (3) eine Druckfeder vorgesehen ist, die sich zwischen der am Gleitstück (4) verschieblich geführten Führungshülse (11) einerseits und einem, im Schaftinneren des zugeordneten Schaftteiles (1) unverrückbar befestigbaren Rückstellelemente-Ankers (16) andererseits eingespannt ist.

10. Handgehaltenes Gerät nach einem der Ansprüche 1 bis 9, **dadurch gekennzeichnet, dass** die Schreibspitzen (17) der lösbar miteinander verbindbaren Schaftteile (1) sich durch die Schreibfarbe, die Schreibspitze, deren Form oder deren die Schreibstärke bestimmende Größe, die Schreibgeräte-Art oder eine beliebige Kombination von zumindest zwei dieser Merkmale voneinander unterscheiden.

11. Handgehaltenes Gerät nach einem der Ansprüche 1 bis 10, **dadurch gekennzeichnet, dass** von den miteinander lösbar verbindbaren Schaftteilen (1) das eine Schaftteil (1) eine als Tintenlöscher ausgebildete Schreibspitze (17) trägt, während demgegenüber die Schreibspitze (17) des anderen Schaftteiles (1) eine gegenüber dem Tintenlöscher beständige Schreibtinte aufweist.

## Claims

1. Handheld implement having a shaft that has at least two shaft parts (1) that are connectable releasably together via a plug-in coupling (2) that has a coupling unit (3) at each end of the shaft parts (1), wherein the handheld implement is in the form of a writing- or painting-implement unit, and the shaft parts (1) that are connectable releasably together each bear a nib or painting tip (17) at their ends remote from the coupling unit (3), **characterized in that** each coupling unit (3) of the shaft parts (1) has a slide (4) that is held immovably in an open-ended guide hole (5) in the associated shaft part (1) and protrudes beyond the guide hole (5) with a slide portion (6), **in that** the free end of the slide portion (6) is in the form of a latching fork that has a latching opening (9) between two fork arms (7, 8), **in that** the slide portion (6) bears a latching protrusion (10) on its inner side behind the latching fork in the sliding direction, **in that** the coupling unit (3) has a guide sleeve (11) that encloses the slide (4) and is guided movably in the guide hole (5) counter to the restoring force of a spring- or rubber-elastic restoring element (12), and **in that** when the ends, having the coupling units (3), of two shaft parts (1) are pressed together, the latching fork of one coupling unit (3) is latchable on the latching protrusion (10) of the other coupling unit (3) with at least one of the guide sleeves (11) being pushed back.

2. Handheld implement according to Claim 1, **characterized in that** at least one of the shaft parts (1) has a nonround outer cross section at least regionally.

3. Handheld implement according to Claim 1 or 2, **characterized in that** the guide hole (5) has a round hole cross section.

4. Handheld implement according to one of Claims 1 to 3, **characterized in that** the slide portion (6) bears, at least in its subregion having the latching fork and the latching protrusion (10), against the inner circumferential wall of the guide sleeve (11) by way of an outer contour rounded in a complementary manner.

5. Handheld implement according to one of Claims 1 to 4, **characterized in that** the slide (4) has a sliding surface (13) bearing the latching protrusion (10), said sliding surface (13) being arranged approximately in the longitudinal center plane of the guide sleeve (11), and **in that**, when the coupling units (3) are connected, the sliding surfaces (13) of the slides (4) thereof slide along one another.

6. Handheld implement according to one of Claims 1 to 5, **characterized in that** the latching forks have a run-on slope or a run-on rounding (14) in their internal end-edge regions adjoining the sliding surface (13).

7. Handheld implement according to one of Claims 1 to 6, **characterized in that** a guide rib (15) is provided behind the latching protrusion (10) in the sliding direction, and **in that** the latching forks engage with the latching protrusion (10) of the respectively other coupling unit on both sides by way of their fork arms (7, 8) in the holding position of the plug-in coupling (2).

8. Handheld implement according to one of Claims 1 to 7, **characterized in that** the guide sleeve (11) and the slide (4) of each coupling unit (3) are guided movably relative to one another on one another.

9. Handheld implement according to one of Claims 1 to 8, **characterized in that** a compression spring is provided as restoring element (12) of each coupling unit (3), said compression spring being clamped in place between the guide sleeve (11) guided movably on the slide (4), on one side, and a restoring-element anchor (16) that is fastenable immovably in the shaft interior of the associated shaft part (1), on the other side.

10. Handheld implement according to one of Claims 1 to 9, **characterized in that** the nibs (17) of the shaft parts (1) that are connectable releasably together differ from one another by way of the writing color, the nib, the shape thereof or the size thereof that determines the writing thickness, the type of writing implement or any combination of at least two of these features.

11. Handheld implement according to one of Claims 1 to 10, **characterized in that**, of the shaft parts (1) that are connectable releasably together, one shaft part (1) bears a nib (17) in the form of an ink eraser, while, by contrast, the nib (17) of the other shaft part (1) has a writing ink that is resistant to the ink eraser.

## Revendications

1. Dispositif qui tient dans la main, comprenant une tige qui a au moins deux parties de tige (1) qui peuvent être reliées l'une à l'autre de façon détachable par le biais d'un accouplement par emboîtement (2), lequel présente respectivement à une extrémité frontale des parties de tige (1) une unité d'accouplement (3), dans lequel le dispositif qui tient dans la main est configuré sous la forme d'une unité de dispositifs d'écriture ou de peinture et les parties de tige (1) qui peuvent être reliées l'une à l'autre de façon détachable portent respectivement à leurs extrémités frontales opposées à l'unité d'accouplement (3) une pointe d'écriture ou de peinture (17), **caractérisé en ce que** l'unité d'accouplement (3) des parties de tige (1) présente respectivement un coulisseau (4) qui est maintenu immobile dans un trou de guidage (5) ouvert côté frontal de la partie de tige (1) associée et fait saillie avec une section de coulisseau (6) au-delà du trou de guidage (5), **en ce que** l'extrémité libre de la section de coulisseau (6) est configurée sous la forme d'une fourche d'encliquetage qui a une ouverture d'encliquetage (9) entre deux bras de fourche (7, 8), **en ce que** la section de coulisseau (6) porte sur son côté intérieur derrière la fourche d'encliquetage dans la direction de coulissement une saillie d'encliquetage (10), **en ce que** l'unité d'accouplement (3) a un manchon de guidage (11) qui entoure le coulisseau (4) et qui, contre la force de rappel d'un élément de rappel élastique à ressort ou en caoutchouc (12), est guidé dans le trou de guidage (5) de manière coulissante et **en ce que**, lors de la pression l'une contre l'autre des extrémités frontales des deux parties de tige (1) présentant les unités d'accouplement (3), la fourche d'encliquetage d'une unité d'accouplement (3) est encliquetable au niveau de la saillie d'encliquetage (10) de l'autre unité d'accouplement (3) en repoussant au moins l'un des manchon de guidage (11).

2. Dispositif qui tient dans la main selon la revendication 1, **caractérisé en ce qu'**au moins l'une des parties de tige (1) présente au moins par endroits une section transversale extérieure non arrondie.

3. Dispositif qui tient dans la main selon la revendication 1 ou 2, **caractérisé en ce que** le trou de guidage (5) présente une section transversale de trou arrondie.

4. Dispositif qui tient dans la main selon l'une des revendications 1 à 3, **caractérisé en ce que** la section de coulisseau (6) s'appuie avec un contour extérieur arrondi de manière complémentaire contre la paroi périphérique intérieure du manchon de guidage (11) au moins dans sa zone partielle présentant la fourche d'encliquetage et la saillie d'encliquetage (10).

5. Dispositif qui tient dans la main selon l'une des revendications 1 à 4, **caractérisé en ce que** le coulisseau (4) a une surface de coulissement (13) portant la saillie d'encliquetage (10) qui est disposée approximativement dans le plan médian longitudinal du manchon de guidage (11) et **en ce que**, lors de la liaison des unités d'accouplement (3), les surfaces de coulissement (13) de leurs coulisseaux (4) coulissent le long de l'une et de l'autre.

6. Dispositif qui tient dans la main selon l'une des revendications 1 à 5, **caractérisé en ce que** les fourches d'encliquetage présentent une inclinaison ou un arrondi (14) au niveau de leur zone de bordure frontale située à l'intérieur et adjacente à la surface de coulissement (13).

7. Dispositif qui tient dans la main selon l'une des revendications 1 à 6, **caractérisé en ce que** dans la direction de coulissement derrière la saillie d'encliquetage (10), est prévue une barre de guidage (15) et **en ce que** les fourches d'encliquetage, dans la position de retenue de l'accouplement par emboîtement (2), saisissent des deux côtés la saillie d'encliquetage (10) de l'autre unité d'accouplement respective avec leurs bras de fourche (7, 8).

8. Dispositif qui tient dans la main selon l'une des revendications 1 à 7, **caractérisé en ce que** le manchon de guidage (11) et le coulisseau (4) de chaque unité d'accouplement (3) sont guidés en coulissement les uns par rapport aux autres.

9. Dispositif qui tient dans la main selon l'une des revendications 1 à 8, **caractérisé en ce qu'**un ressort à pression est prévu sous la forme d'un élément de rappel (12) de chaque unité d'accouplement (3) et se tend entre le manchon de guidage (11) guidé en coulissement au niveau du coulisseau (4), d'une part, et une armature d'un élément de rappel (16) qui peut être fixée immobile à l'intérieur des parties de tiges (1) associées, d'autre part.

10. Dispositif qui tient dans la main selon l'une des revendications 1 à 9, **caractérisé en ce que** les pointes d'écriture (17) des parties de tige (1) qui peuvent être reliées l'une à l'autre de façon détachable se distinguent l'une de l'autre par la couleur d'écriture, la pointe d'écriture, leur forme ou leur grandeur définissant l'épaisseur d'écriture, le type de dispositifs d'écriture ou une combinaison quelconque d'au moins deux de ces caractéristiques.

11. Dispositif qui tient dans la main selon l'une des revendications 1 à 10, **caractérisé en ce que**, parmi les parties de tige (1) qui peuvent être reliées l'une à l'autre de façon détachable, une partie de tige (1) porte une pointe d'écriture (17) configurée sous la forme d'une gomme à encre, tandis que la pointe d'écriture (17) de l'autre partie de tige (1) présente en revanche une encre d'écriture résistante par rapport à la gomme à encre.
